# FASCICULE DE BREVET EUROPEEN

(11) **EP 2 983 546 B1**
(45) Date de publication et mention de la délivrance du brevet: **25.09.2019**
(21) Numéro de dépôt: 14720654.4
(22) Date de dépôt: 03.04.2014
(51) Int. Cl.: A45D 1/04, A45D 2/00

(54) **APPAREIL DE COIFFURE EQUIPE DE MOYENS DE PROJECTION DE VAPEUR OPTIMISES**
FRISIERVORRICHTUNG MIT OPTIMIERTER DAMPFPROJEKTIONSVORRICHTUNG
HAIRDRESSING APPLIANCE PROVIDED WITH OPTIMISED STEAM PROJECTION MEANS

(30) Priorité: 08.04.2013 FR 1353140
(43) Date de publication de la demande: 17.02.2016
(73) Titulaire: SEB S.A., 69130 Ecully (FR)
(72) Inventeur: MANDICA, Franck, 69340 Francheville (FR); NGO, Eddy, 69007 Lyon (FR); VACHERON, Xavier, 69740 Genas (FR); FEREYRE, Régis, 42410 Chavanay (FR)
(74) Mandataire: Bourrières, Patrice
(86) Numéro de dépôt international: PCT/FR2014/050803
(87) Numéro de publication internationale: WO 2014/167218

(56) Documents cités:
- EP-A1- 1 652 445
- EP-A1- 2 449 909
- EP-A1- 2 934 223
- WO-A1-2004/002263
- WO-A1-2014/064660
- US-A- 1 691 244

## Description

La présente invention concerne un appareil de coiffure qui comprend une unité de traitement par vapeur destinée à traiter les cheveux par vaporisation en vue de leur mise forme. Outre la vaporisation des cheveux, l'unité de traitement de cet appareil de coiffure peut également être configurée pour chauffer les cheveux en vue de leur mise en forme. Un tel appareil de coiffure permet par exemple, selon sa configuration, de réaliser le lissage, le bouclage ou le gaufrage des cheveux.

Il est connu des appareils de coiffure qui permettent le lissage, le bouclage ou le gaufrage des cheveux. Ces appareils de coiffure comprennent une unité de traitement portable constituée notamment de deux bras, ou mâchoires, qui comportent chacun une surface pouvant être plane ou incurvée. Les deux bras sont articulés entre eux pour former une pince configurée pour pincer les cheveux entre les deux surfaces disposées en vis-à-vis, lors du rapprochement des deux bras. Ces deux bras comprennent également une zone de préhension permettant l'ouverture et la fermeture de la pince ainsi que sa manipulation durant le coiffage. Au moins l'une de ces deux surfaces comporte un dispositif chauffant permettant le traitement par chauffe des cheveux lors de leur pincement entre les deux surfaces. Le lissage d'une mèche de cheveux s'effectue en pinçant la mèche entre les deux surfaces et en déplaçant la pince fermée le long de cette mèche, de la racine vers la pointe. Le bouclage d'une mèche de cheveux s'effectue en pinçant la mèche entre les deux surfaces et en enroulant au moins partiellement cette mèche autour des surfaces, la chaleur permettant de fixer la boucle de cheveux.

Pour améliorer la mise en forme des cheveux, il est connu d'utiliser en complément du traitement par chauffe, un traitement par vapeur, ladite vapeur étant projetée sur les cheveux, comme divulgué dans le document EP 1 652 445. A ce titre, la demanderesse a déjà développé un appareil de coiffure à vapeur qui est décrit dans la demande de brevet publiée sous le numéro FR2967017A1. Outre les caractéristiques techniques décrites ci-dessus, l'appareil de coiffure selon FR2967017A1 comprend une base déportée par rapport à l'unité de traitement portable et raccordée à celle-ci au moyen d'un cordon. La base comprend un réservoir à eau et une pompe permettant, lors de son activation, de pomper l'eau dans le réservoir pour alimenter la pince. L'un des bras de l'unité de traitement portable comprend une chambre de vaporisation équipée d'un dispositif chauffant. Lorsque l'appareil de coiffure a atteint ses conditions optimales d'utilisation et que l'utilisateur souhaite utiliser la vapeur pour son coiffage, la pompe injecte de l'eau dans la chambre de vaporisation ; cette eau se vaporise sous l'action du dispositif chauffant puis la vapeur est projetée sur les cheveux par le biais de moyens de projection agencés sur ledit bras. Ainsi, la pince permet le traitement des cheveux par chauffe et par vapeur. Selon FR2967017A1, ces moyens de projection comprennent une rampe de buses qui est agencée sur la face interne du bras, juste en aval de la surface chauffante et qui projette la vapeur en direction de la face interne du bras opposé, juste en aval de sa surface chauffante.

La présente invention vise à optimiser le traitement par vapeur des cheveux au moyen des appareils de coiffure présentant des caractéristiques techniques similaires à celles précitées de l'appareil de coiffure décrit dans la demande de brevet FR2976017A1. D'autres avantages apparaîtront toutefois dans la description suivante.

A cet effet, l'invention concerne un appareil de coiffure comprenant une unité de traitement portable configurée pour au moins projeter de la vapeur d'eau sur des cheveux. Dans une conception préférentielle cette unité de traitement est également configurée pour chauffer les cheveux, en complément de la vaporisation, ce qui permet un traitement par chauffe et par vapeur. L'unité de traitement portable comprend deux bras configurés pour former une pince munie de deux surfaces disposées en vis-à-vis qui permettent concomitamment le pincement d'une mèche de cheveux. De manière remarquable, l'appareil de coiffure comprend un dispositif de projection de vapeur configuré pour projeter de la vapeur vers l'extérieur de la face interne d'au moins un des deux bras, entre un bord de la surface et un bord dudit bras, avec une inclinaison vers ledit bord du bras. On comprend que selon la conception de l'invention, la projection de la vapeur s'effectue avec une inclinaison vers le dehors du bras équipé desdits moyens de projection et non selon une trajectoire perpendiculaire à la face interne dudit bras en direction de la face interne du bras opposé. Ainsi, si l'on considère les côtés amont et aval de l'unité de traitement portable comme étant définis en tenant compte du sens de déplacement de cette unité de traitement portable lorsque les deux bras pincent la mèche de cheveux durant le coiffage, et si l'on positionne le dispositif de projection de vapeur sur le côté aval de l'au moins un bras, la projection de vapeur est alors réalisée préalablement au pincement de la mèche de cheveux et en dehors du bord aval dudit bras. Dans ce cas, la conception de l'appareil de coiffure permet d'anticiper la projection de la vapeur sur le côté de la mèche de cheveux attenant audit bras, avant que la mèche de cheveux soit pincée entre les deux surfaces de la pince fermée. Au contraire, si l'on positionne le dispositif de projection de vapeur sur le côté amont de l'au moins un bras, la projection de vapeur est alors réalisée ultérieurement au pincement de la mèche de cheveux et en dehors du bord amont dudit bras. Dans ce cas, la conception de l'appareil de coiffure permet de retarder la projection de vapeur sur le côté de la mèche attenant audit bras, après que la mèche de cheveux soit pincée entre les deux surfaces de la pince fermée. De préférence, l'appareil de coiffure permet d'anticiper la projection de vapeur, ce qui favorise la formation du condensat sur la mèche de cheveux avant son pincement. Cela est bénéfique pour le traitement des cheveux.

Dans un premier mode de réalisation de l'appareil de coiffure objet de l'invention, le premier bras comprend une première chambre de vaporisation et le dispositif de projection de vapeur comprend des premiers moyens de projection de vapeur configurés sur la face interne du premier bras, entre un bord de la surface du premier bras et un bord dudit premier bras, pour être raccordés à la chambre de vaporisation. En outre, lesdits moyens de projection sont inclinés vers le bord du premier bras. Ainsi la projection de vapeur s'effectue vers le dehors dudit bord du premier bras.

Selon ce premier mode de réalisation de l'appareil de coiffure, dans une première variante, le second bras comprend une seconde chambre de vaporisation et le dispositif de projection de vapeur comprend des seconds moyens de projection de vapeur configurés sur la face interne du second bras pour être raccordés à la seconde chambre de vaporisation. Cela permet de vaporiser les deux côtés des cheveux avec au moins les premiers moyens de projection sur le premier bras qui projettent la vapeur en dehors du premier bras, sur le premier côté des cheveux.

Selon ce premier mode de réalisation de l'appareil de coiffure, dans une seconde variante, un système de transfert de la vapeur est agencé entre la première chambre de vaporisation et le second bras. Par ailleurs, le dispositif de projection de vapeur comprend des seconds moyens de projection de vapeur configurés sur la face interne du second bras pour être raccordés audit système de transfert. Cela permet également de vaporiser les deux côtés des cheveux avec au moins les premiers moyens de projection sur le premier bras qui projettent la vapeur en dehors du premier bras, sur le premier côté des cheveux. En outre, le système de transfert permet de s'affranchir d'une seconde chambre de vaporisation sur le second bras, ce qui simplifie considérablement la conception de l'appareil et, réduit son poids et son coût de fabrication, voire également la consommation d'énergie électrique.

Dans une réalisation de ces deux variantes précitées de l'appareil de coiffure, les seconds moyens de projection de vapeur sont configurés entre un bord de la surface du second bras et un bord dudit second bras et présentent une inclinaison vers ledit bord du second bras. Cela permet de projeter la vapeur en dehors non seulement sur le premier côté de la mèche de cheveux, mais aussi sur le second côté de la mèche de cheveux. On comprend que, selon ces deux variantes de réalisation, il n'est pas exclu de mettre en oeuvre des seconds moyens de projection classiques, c'est-à-dire des seconds moyens de projection configurés pour projeter la vapeur en direction de la face interne du premier bras, entre le bord de la surface du premier bras et le bord dudit bras, sans déporter en dehors du second bras la vaporisation sur le second côté de la mèche de cheveux.

Dans une seconde variante de l'appareil de coiffure objet de l'invention, le premier bras comprend une première chambre de vaporisation et le dispositif de projection de vapeur comprend des premiers moyens de projection de vapeur configurés sur la face interne du premier bras pour être raccordés à la chambre de vaporisation. En outre, un système de transfert de la vapeur est agencé entre la première chambre de vaporisation et le second bras, le dispositif de projection de vapeur comprenant des seconds moyens de projection de vapeur configurés sur la face interne du second bras entre un bord de la surface du second bras et un bord dudit second bras et présentant une inclinaison vers ledit bord du second bras. On comprend que selon cette réalisation, les seconds moyens de projection déportent la projection de vapeur en dehors du second bras sur le second côté de la mèche de cheveux, les premiers moyens de projection assurant une projection de vapeur quelconque, par exemple une projection classique en direction de la face interne du second bras, entre le bord de la surface du second bras et le bord dudit second bras.

Dans une réalisation préférentielle du système de transfert précité sur les deux modes de réalisation de l'appareil de coiffure, ledit système de transfert comprend une première portion de conduit configurée sur le premier bras pour être raccordée à la chambre de vaporisation et une seconde portion de conduit configurée sur le second bras pour être raccordée aux seconds moyens de projection, lesdites première et seconde portions de conduit étant configurées pour communiquer entre elles lors de la fermeture de la pince et constituer un conduit. Cette conception permet avantageusement d'optimiser l'agencement du conduit sur l'unité de traitement portable en vue de réduire la longueur et l'encombrement dudit conduit. La réduction de la longueur du conduit présente pour avantage de réduire les pertes de débit de la vapeur lors de sa projection.

De manière préférentielle, la première portion de conduit comprend une extrémité mâle et la seconde portion de conduit comprend une extrémité femelle, lesdites extrémités mâle et femelle étant configurées pour s'emboîter l'une dans l'autre lors de la fermeture de la pince. Cela permet d'assurer une étanchéité entre les deux portions de conduit pour assurer une continuité de débit de vapeur et éviter une perte du débit durant le transfert de vapeur du premier bras vers le second bras. La connexion entre les extrémités est de préférence étanche.

Selon une troisième variante de réalisation de l'appareil de coiffure objet de l'invention, le premier bras comprend une chambre de vaporisation et le dispositif de projection de vapeur comprend des premiers moyens de projection de vapeur configurés sur la face interne du premier bras entre un bord de la surface et un bord dudit premier bras pour projeter la vapeur en direction de la face interne du second bras, dans une zone située entre un bord de la surface du second bras et le bord dudit second bras. En outre le dispositif de projection de vapeur comprend un déflecteur configuré dans ladite zone du second bras pour renvoyer la vapeur provenant des premiers moyens de projection, vers l'extérieur de la face interne du second bras avec une inclinaison vers le bord dudit second bras. Selon cette conception les premiers moyens de projections assurent une vaporisation du premier côté de la mèche de cheveux à proximité des surfaces de pincement, tandis que le déflecteur renvoie la vapeur passée au travers de la mèche de cheveux vers le bord du second bras pour déporter la vaporisation en dehors du second bras.

Dans une variante de ce troisième mode de réalisation de l'appareil de coiffure, celui-ci comprend des moyens configurés pour faciliter la projection de vapeur au travers de la mèche de cheveux, du premier bras vers le déflecteur. Ainsi la vapeur projetée par les premiers moyens de projection atteint plus facilement le déflecteur sans perte importante de débit, ce qui permet d'optimiser le renvoi de vapeur par ledit déflecteur.

Selon une réalisation de cette variante, le premier bras comprend des dents qui sont munies chacune d'au moins un orifice de projection de la vapeur en direction du déflecteur, lesdites dents étant raccordées à la chambre de vaporisation. Cette conception permet aux dents de passer au travers de la mèche de cheveux puis de projeter directement de la vapeur sur le déflecteur, ce qui présente pour avantage de garantir le renvoi de cette vapeur par le déflecteur, quelle que soit la densité de la mèche de cheveux qui conditionne le passage de la vapeur au travers de celle-ci. Ainsi, cette conception garantit une vaporisation équilibrée sur les deux côtés de la mèche de cheveux, quel que soit le type de cheveux coiffé.

Selon une autre réalisation de cette variante, le bord externe longitudinal du déflecteur présente la forme d'un peigne configuré pour venir en contact de la mèche de cheveux et la peigner. Cela permet de préparer la mèche de cheveux et d'aérer lesdits cheveux avant la projection de vapeur par les premiers moyens de projection sur le premier bras et, ainsi, de faciliter le passage de la vapeur au travers de ladite mèche de cheveux et la projection de la vapeur vers le déflecteur sans perte importante de débit.

Selon la troisième variante de réalisation de l'appareil de coiffure, le déflecteur a la forme d'une cuvette qui présente une section transversale en goutte d'eau. Cette forme permet de renvoyer la vapeur selon une trajectoire inclinée vers le bord du second bras.

Ainsi, la vapeur est projetée en dehors du bras sur le second côté de la mèche de cheveux. On peut toutefois prévoir des variantes de forme de la cuvette remplissant la même fonction.

Selon l'appareil de coiffure objet de l'invention, les moyens de projection sont constitués d'une rampe de buses ou d'une fente. Une telle rampe de buses est configurée pour projeter des jets de vapeur uniformément répartis tandis qu'une telle fente de projection est configurée pour projeter la vapeur uniformément et en continu sur la mèche de cheveux.

L'appareil de coiffure selon l'invention présentant les caractéristiques précitées, peut avoir différentes configurations. Ainsi, selon l'invention, les surfaces peuvent être configurées pour permettre le lissage, le bouclage et/ou le gaufrage des cheveux.

La description suivante met en évidence les caractéristiques et avantages de l'appareil de coiffure selon l'invention. Cette description s'appuie sur des figures considérées à titre non limitatif, parmi lesquelles :
- La figure 1 illustre une vue d'ensemble d'un appareil de coiffure du type lisseur ;
- La figure 2 illustre un premier mode de réalisation des éléments actifs de l'unité de traitement de l'appareil de coiffure, agencés dans les portions extrêmes des bras formant la pince ;
- Les figures 3 et 4 illustrent une variante de conception de la figure 2 ;
- La figure 5 illustre un second mode de réalisation des éléments actifs de l'unité de traitement de l'appareil de coiffure ;
- La figure 6 schématise une première variante de conception de la figure 5 qui montre les éléments actifs sur un premier bras de l'unité de traitement mettant en évidence des dents permettant la projection de vapeur ;
- Les figures 7 et 8 illustrent une section transversale de l'unité de traitement ayant une conception respectivement selon les figures 5 et 6 ;
- La figure 9 illustre une seconde variante de conception de la figure 5 montrant un peigne agencé sur le second bras ;

Dans la description suivante, les mêmes références sont utilisées pour désigner les caractéristiques identiques ou similaires selon les différentes variantes de conception de l'appareil de coiffure objet de l'invention qui sont décrites à l'appui des figures 1 à 9.

Sur la figure 1, l'appareil de coiffure 1 objet de l'invention est un lisseur de cheveux. Celui-ci comprend une unité de traitement portable 2 et une base déportée 3, raccordées entre elles au moyen d'un cordon 4 qui permet d'alimenter en électricité et en eau l'unité de traitement portable 2 depuis la base 3. Cette base 3 comprend un réservoir d'eau et une pompe de circulation d'eau et est alimentée électriquement au moyen d'une prise de raccordement électrique. Ces caractéristiques sont déjà connues de l'homme du métier. On les retrouve notamment dans la demande de brevet FR2967017A1 déposée par la demanderesse.

L'unité de traitement portable 2 comprend deux bras 5, 6 - également appelés mâchoires - articulés entre eux au moyen d'une liaison pivot 7, ce qui permet de constituer une pince. Les deux bras 5, 6 comprennent chacun sur leur face interne et au niveau de leur partie distale 5a, 6a, une surface chauffante 8, 9. Selon le mode de réalisation de la figure 1, les surfaces chauffantes 8, 9 sont planes, sous la forme de deux plaques. Bien entendu des variantes sont envisageables avec des surfaces chauffantes incurvées, comme notamment sur les appareils de coiffure du type boucleur de cheveux, voire des surfaces chauffantes ondulées, comme notamment sur les appareils de coiffure du type gaufreur de cheveux. On pourrait en outre envisager des variantes de réalisation avec seulement une des deux surfaces qui soit chauffante, l'autre surface contribuant au pincement de la mèche de cheveux pour sa mise en forme. Voire une autre variante selon laquelle les deux surfaces 8, 9 permettraient uniquement le pincement de la mèche de cheveux, sans la chauffer. Dans la description ci-après, les deux surfaces 8, 9 sont chauffantes.

Les deux bras 5, 6 comprennent chacun une partie proximale 5b, 6b. Ces deux parties proximales 5b, 6b peuvent concomitamment être empoignées avec une main, ce qui permet la manipulation de l'unité de traitement portable 2 et la fermeture de la pince lorsque les deux parties proximales 5b, 6b sont enserrées. Lors de la fermeture de la pince, les surfaces chauffantes 8, 9 disposées en vis-à-vis viennent en contact l'une contre l'autre, ce qui permet le pincement d'une mèche de cheveux disposée entre ces deux surfaces chauffantes 8, 9. Un ressort 10 agencé entre les deux bras 5, 6 à proximité de la liaison pivot 7, permet l'ouverture de la pince lorsqu'on cesse de la sérrer avec la main.

Comme illustré en figure 1, le premier bras 5 comprend au niveau de sa partie distale 5a, une chambre de vaporisation 11 qui permet la création de vapeur qui sera projetée sur la mèche de cheveux avant d'être pincée entre les deux surfaces chauffantes 8, 9 de la pince en position fermée.

Dans une réalisation, l'unité de traitement portable 2 de l'appareil de coiffure 1 selon l'invention pourra reprendre des caractéristiques techniques similaires à celles décrites dans la demande de brevet FR2967017A1 déposée par la demanderesse, quant à la mise en oeuvre des surfaces chauffantes 8,9 et de la chambre de vaporisation 11, avec tous les avantages que procure une telle conception. Des variantes restent bien entendu envisageables pour ces éléments, sans sortir du cadre de l'invention. Ainsi, les surfaces chauffantes 8, 9 et la chambre de vaporisation 11 comprennent chacune un dispositif de chauffe constitué d'une thermistance à coefficient de température positif, dit CTP, et un dispositif de mesure de la température du dispositif de chauffe constitué d'une thermistance à coefficient de température négatif, dit CTN. Dans une variante de réalisation avec seulement une des deux surfaces qui est chauffante, l'autre surface contribuant uniquement au pincement de la mèche de cheveux pour sa mise en forme, ladite unité de traitement comprend seulement deux thermistances à coefficient de température positif et deux thermistances à coefficient de température négatif, voire sur certaines variantes connues, une seule thermistance à coefficient de température négatif mesurant la température des deux thermistances à coefficient de température positif.

Sur les figures 2 à 4 sont illustrées diverses variantes d'un premier mode de conception de l'unité de traitement 2 sur l'appareil de coiffure 1 objet de l'invention.

Sur le mode de réalisation de la figure 2, l'unité de traitement portable 2 comprend un premier bras 5 qui comporte des premiers moyens de projection 12 munis d'une fente 13 dirigée vers l'extérieur de la face interne 14 du bras 5. Cette fente 13 s'étend longitudinalement entre le bord 9a de la surface chauffante 9, à proximité de cette surface chauffante 9, et le bord longitudinal 14a de la face interne du bras 5, comme illustré sur la figure 2. Cette fente 13 s'étend à l'intérieur de la partie distale 5a du premier bras 5 et communique avec la chambre de vaporisation 11 illustrée en figure 1. Ainsi, la vapeur passe au travers des moyens de projection 12 et est projetée vers l'extérieur du premier bras 5 en passant au travers de la fente 13, ce qui permet de créer un « rideau » de vapeur dirigé vers l'extérieur du premier bras 5 à proximité de la surface chauffante 9.

Tel qu'illustré sur la figure 2, le premier bras 5 comprend une première portion 15a d'un système de transfert 15, système de transfert qui peut être un conduit, qui présente une forme légèrement conique et constitue une partie mâle du conduit 15. De même, le second bras 6 comprend une seconde portion 15b du conduit 15 qui constitue une partie femelle dudit conduit 15. Lors de la fermeture de la pince, la première portion 15a mâle s'emboîte dans la seconde portion 15b femelle, ce qui permet de constituer ledit conduit 15. Cet emboîtement de la première portion 15a dans la seconde portion 15b et la forme conique de ladite première portion 15a assure une étanchéité du conduit. La première portion 15a du conduit 15 communique avec la chambre de vaporisation 11, par exemple en débouchant directement dans cette chambre de vaporisation 11. En outre, la seconde portion 15b du conduit 15 communique avec des seconds moyens de projection 16 agencés sur la face interne 17 de la partie distale 6a du second bras 6 entre le bord 8a longitudinal de la seconde surface chauffante 8 et le bord 17a longitudinal de la face interne 17 du second bras 6, comme illustré en figure 2. Sur la figure 2, ces seconds moyens de projection 16 sont constitués d'une rampe de buses 18, les buses 18 étant raccordées à la seconde portion 15b du conduit 15, par exemple au moyen de conduits ou tuyaux de circulation complémentaires (non illustrés sur les figures). Lors de la fermeture de la pince, la première portion 15a et la seconde portion 15b du conduit 15 communiquent entre elles; la création de vapeur dans la chambre de vaporisation 11 permet, d'une part, de projeter directement de la vapeur au travers de la fente 13, vers l'extérieur du premier bras 5 et, d'autre part, de transférer de la vapeur au travers du conduit 15 puis de projeter cette vapeur transférée au travers des buses, vers l'extérieur du second bras 6. Ainsi, lorsqu'une mèche de cheveux est pincée entre les deux surfaces chauffantes 8, 9, la portion de cette mèche de cheveux située à proximité desdites surfaces chauffantes 8, 9 reçoit de la vapeur sur ses deux côtés opposés.

Dans une variante de fabrication de l'appareil de coiffure 1 objet de l'invention, on pourrait remplacer le conduit 15 qui permet de transférer de la vapeur du premier bras 5 vers le second bras 6 de l'unité de traitement, par l'agencement sur le second bras 6 d'une chambre de vaporisation de conception similaire à la chambre de vaporisation 11 agencée sur le premier bras 5, cette chambre de vaporisation sur le second bras 6 étant raccordée aux seconds moyens de projection 16.

Pour ces variantes de fabrication de l'unité de traitement 2, avec un conduit 15 agencé entre les deux bras 5, 6 ou avec deux chambres de vaporisation 11 agencées respectivement sur les deux bras 5, 6, des variantes de conception sont envisageables pour les premiers et seconds moyens de projection 12, 16 sur les premier et second bras 5, 6.

Sur les figures 3 et 4, les seconds moyens de projection 16 comprennent une rampe de buses 18, comme pour la figure 2. On constate sur la figure 4 que les buses 18 sont inclinées d'un angle α1 par rapport à la face interne 17 sur le second bras 6, avec une inclinaison vers le bord 17a de la face interne 17 dudit bras 6. Cet angle α1 est supérieur à 90°, par exemple entre 100° et 140°, en particulier autour de 120°, ce qui permet une projection de vapeur vers l'extérieur et vers ledit bord 17a sur le second bras 6 qui, durant le coiffage, se déplace dans le sens illustré par la flèche 19 sur la figure 4. Cette projection de vapeur s'effectue donc vers l'aval du second bras 6, avant le pincement de la mèche de cheveux entre les deux surfaces chauffantes 8, 9, ce qui permet d'anticiper la formation du condensat sur le second côté des cheveux. Sur les figures 3 et 4, les premiers moyens de projection 12 sont également constitués d'une rampe de buses 20, en remplacement de la fente 13 de la figure 2. Ces buses 20 sont inclinées d'un angle α2 par rapport à la face interne 14 sur le premier bras 5. Cet angle α2 est égal à 90°, ce qui permet une projection de vapeur vers l'extérieur du premier bras 5, entre le bord 9a de la surface chauffante 9 et le bord 14a de la face interne 14 sur ce premier bras 5. La projection de vapeur se fait donc en direction de la face interne 17 du second bras 6. Bien entendu, on peut envisager des variantes de conception de l'appareil de coiffure 1, avec l'une et/ou l'autre des conceptions de rampe de buses 18, 20 ou de fente 13 agencée sur l'un et/ou l'autre des premiers et seconds moyens de projection 12, 16, dont au moins l'un des premiers moyens de projection 12 ou des seconds moyens de projection 16 assurent une projection de la vapeur avec une inclinaison d'un angle supérieur à 90°, par exemple l'angle α1 de la figure 4, vers le bord 14a sur le premier bras 5 et/ou vers le bord 17a sur le second bras 6. On pourrait également prévoir une fente similaire à la fente 13 de la figure 2 mais configurée pour projeter de la vapeur selon un angle supérieur à 90° de manière comparable à l'angle α1 sur la figure 4.

On peut en outre prévoir sur la face interne 14 du premier bras 5, l'agencement d'un peigne (non illustré) dans la zone située le long du bord 9a de la surface chauffante 9, entre ladite surface chauffante 9 et les premiers moyens de projection 12. On pourrait de manière comparable l'envisager sur la face interne 17 du second bras 6, au lieu du premier bras 5. On entend par peigne, un peigne en tant que tel comprenant des dents rigides ou semi-rigides voire une rangée de poils en matière naturelle ou synthétique. Ce peigne peut être fixé de manière permanente ou de manière amovible à la face interne 14 du premier bras 5. A titre d'exemple, on peut mouler le peigne directement dans la matière de la face interne 14 ou prévoir l'agencement d'une liaison glissière entre la face interne 14 du premier bras 5 et le peigne.

Sur les figures 5 à 9 sont illustrées diverses variantes d'un second mode de conception de l'unité de traitement 2 sur l'appareil de coiffure 1 objet de l'invention.

Sur les figures 5 à 9, l'unité de traitement 2 de l'appareil de coiffure 1 comprend un premier bras 5 qui présente une surface chauffante 9 et une chambre de vaporisation 11 et, un second bras 6 qui présente une surface chauffante 8. Le premier bras 5 comprend des premiers moyens de projection 12' qui sont constitués d'une rampe de buses 21 de conception identique à la rampe de buses 20 illustrée en figures 3 et 4 pour le premier mode de réalisation. On pourrait remplacer la rampe de buses 21 par une fente similaire à la fente 13 illustrée en figure 2 pour le premier mode de réalisation. Ces moyens de projection 12' permettent de projeter de la vapeur à l'extérieur de la face interne 14 du premier bras 5, entre le bord 9a de la première surface chauffante 9 et le bord 14a de la face interne 14 sur le premier bras 5, en direction de la face interne 17 du second bras 6, entre le bord 8a longitudinal de la surface chauffante 8 et le bord 17a de la face interne 17 sur le second bras 6. Ce second bras 6 comprend un déflecteur 22 qui est agencé sur la face interne 17 du second bras 6, entre ledit bord 8a de la seconde surface chauffante 8 et le bord 17a de la face interne 17. Ce déflecteur 22 est agencé au-dessus des premiers moyens de projection 12' sur le premier bras 5 et comprend une forme incurvée.

Sur les figures 5 et 7, le déflecteur 22 présente, dans une vue en coupe transversale, une forme incurvée en goutte d'eau. Ainsi, comme illustré en figure 7, la vapeur illustrée par la flèche 23 est projetée vers l'extérieur des buses 21 sur le premier bras 5, en direction d'un premier côté des cheveux 24. Une partie de cette vapeur projetée passe au travers des cheveux 24 et vient contre le déflecteur 22. La forme incurvée du déflecteur 22 permet de dévier la vapeur et de renvoyer cette vapeur en direction du second côté des cheveux 24, opposé au premier côté desdits cheveux, comme l'illustre la flèche 23. On remarque en outre que la forme incurvée en goutte d'eau du déflecteur 22 permet de renvoyer la vapeur vers l'extérieur et le bord 17a de la face interne 17 du second bras 6, comme l'illustre la flèche 23 sur la figure 7. Cela permet de favoriser la formation du condensat sur le second côté des cheveux 24 avant le pincement de la mèche de cheveux entre les surfaces chauffantes 8, 9. On remarque sur ces figures 5 et 7 qu'un peigne 25 est agencé sur la face interne 14 du premier bras 5, le long du bord 9a de la surface chauffante 9, entre ladite surface chauffante 9 et les premiers moyens de projection 12'.

Sur une variante schématisée en figures 6 et 8, des dents 26 sont agencées sur la face interne 14 du premier bras 5, le long du bord 9a de la surface chauffante 9, entre ladite surface chauffante 9 et les premiers moyens de projection 12'. Ces dents 26 comprennent chacune à leur extrémité, un orifice de projection 27 qui est relié par un conduit 28 à la chambre de vaporisation 11. La longueur de ces dents 26 est dimensionnée pour que les extrémités des dents 26 et, donc, les orifices de projection 27 soient positionnés au-dessus du plan de la surface chauffante 9 sur le premier bras 5. Ainsi, lors de la fermeture de la pince, les dents 26 passent au travers de la mèche de cheveux et les trous de passage se trouvent au-dessus du second côté des cheveux. Comme l'illustrent les flèches 29a, 29b sur les figures 6 et 8, la création de vapeur permet ainsi de projeter de la vapeur vers l'extérieur du premier bras en passant au travers des buses 21 et au travers des orifices de projection 27. La vapeur projetée au travers des buses 21 permet de vaporiser le premier côté des cheveux 24. La vapeur projetée au travers des orifices de projection 27 est refoulée par le déflecteur 22 et renvoyée en direction du second côté des cheveux 24. On remarque sur la figure 8 que la forme du déflecteur 22 en goutte d'eau permet de renvoyer la vapeur vers le bord 17a de la face interne 17, sur le second côté des cheveux 24, ce qui favorise la formation du condensat sur le second côté des cheveux 24 avant leur passage entre les surfaces chauffantes 8,9 des bras 5,6 lorsque l'unité de traitement 2 se déplace dans le sens de la flèche 19.

Sur les figures 7 et 8, le bord longitudinal externe 22a du déflecteur 22 - correspondant au bord 17a de la face interne 17 - est disposé au moins dans le même plan que la surface chauffante 8 du second bras 6, voire en dessous de cette surface chauffante. Ainsi, lors de la fermeture de la pince, le bord longitudinal externe 22a du déflecteur 22 est en contact avec la mèche de cheveux 24, ce qui permet d'assurer un préchauffage de la mèche de cheveux avant sa vaporisation.

Sur la figure 9, l'appareil de coiffure 1 comprend des caractéristiques identiques à celles décrites pour l'appareil de coiffure 1 des figures 5 et 7, excepté que le bord longitudinal externe 22a du déflecteur 22 comprend un peigne 30 formé directement dans ledit déflecteur 22. Ce peigne 30 permet de séparer les cheveux et de les aérer avant que la vapeur ne soit projetée vers l'extérieur du premier bras 5 par les buses 21, en direction des cheveux et du déflecteur 22. La vapeur projetée par ces buses 21 permet de vaporiser le premier côté des cheveux. En outre, la séparation des cheveux au moyen du peigne 30 facilite le passage de vapeur au travers de ces cheveux, ladite vapeur traversant les cheveux étant ensuite déviée et renvoyée par le déflecteur 22 vers le bord 17a de la face interne 17 du second bras 6, du fait de sa forme en goutte d'eau comme décrit précédemment, ce qui favorise aussi la formation du condensat sur les cheveux avant leur passage entre les surfaces chauffantes 8,9.

Sur la figure 9, le bord longitudinal externe 22a du déflecteur 22 est disposé au moins dans le même plan que la surface chauffante 8 du second bras 6, et de préférence légèrement en dessous de cette surface chauffante. Ainsi, lors de la fermeture de la pince, le peigne 30 agencé sur le bord longitudinal externe 22a du déflecteur 22 pénètre convenablement dans la mèche de cheveux. Sur cette figure 9, le déflecteur 22 comprend deux cuvettes 32a, 32b attenantes. La première cuvette 32a sur le second bras 6 est disposée au-dessus des premiers moyens de projection 12' du premier bras 5. La seconde cuvette 32b est disposée au-dessus du peigne 25. Seule la première cuvette 32a contribue au renvoi de la vapeur en direction du second côté des cheveux, la seconde cuvette 32b contribuant à dessiner convenablement la forme en goutte d'eau de la première cuvette 32a et à empêcher le renvoi de vapeur en sens opposé, vers le peigne 25.

On peut éventuellement combiner certaines des caractéristiques décrites pour les modes des figures 5 à 9. Par exemple, on peut mettre en oeuvre un peigne 30 sur le bord longitudinal externe (qui est par exemple le bord longitudinal aval si on considère le sens de passage de l'appareil sur les cheveux) 22a du déflecteur 22 illustré en figure 8. Concernant la mise en oeuvre des premiers moyens de projection 12', on peut remplacer les buses 21 par une fente longitudinale de conception similaire à la fente 13 décrite en figure 2 et projetant un rideau de vapeur en direction du déflecteur 22.

D'autres caractéristiques sont envisageables sans sortir du cadre de l'invention. On peut notamment prévoir des variantes d'appareil de coiffure 1 qui présentent des moyens de création de vapeur différents. On peut par exemple prévoir un mini-réservoir d'eau directement sur le premier bras 5 à proximité de la chambre de vaporisation 11. On peut encore envisager de déporter complètement la création de vapeur dans la base 3 puis d'acheminer cette vapeur dans la chambre de vaporisation 11.

Dans les exemples décrits précédemment à l'appui des figures 2 à 9, le dispositif de projection de vapeur est agencé sur le côté aval de l'unité de traitement étant donné le sens de déplacement de ladite unité de traitement 2 défini par la flèche 19. Selon cette utilisation, on comprend que le dispositif de projection de vapeur permet de déporter la projection de vapeur vers l'aval du premier bras 5 et/ou du second bras 6, ce qui permet d'anticiper la formation du condensat sur au moins un côté de la mèche de cheveux avant le passage de la mèche de cheveux entre les deux surfaces 8, 9. On comprend cependant que l'unité de traitement 2 pourrait être déplacée en sens inverse de la flèche 19, dans quel cas la projection de vapeur serait déportée vers l'amont du premier bras 5 et/ou du second bras 6, ce qui permettrait de retarder la vaporisation d'au moins un côté de la mèche de cheveux après le passage de cette mèche de cheveux entre les deux surfaces 8, 9.

## Revendications

1. Appareil de coiffure (1) comprenant une unité de traitement portable (2) configurée pour au moins projeter de la vapeur d'eau sur des cheveux, l'unité de traitement portable comprenant deux bras (5, 6) configurés pour former une pince munie de deux surfaces (8, 9) disposées en vis-à-vis qui permettent concomitamment le pincement d'une mèche de cheveux,
**caractérisé en ce qu'**il comprend un dispositif de projection de vapeur configuré pour projeter de la vapeur vers l'extérieur de la face interne (14, 17) d'au moins un des deux bras, entre un bord (8a, 9a) de la surface et un bord (14a, 17a) dudit bras, ledit dispositif de projection de vapeur présentant une inclinaison vers ledit bord (14a, 17a) du bras, la projection de vapeur s'effectuant avec une inclinaison vers le dehors du bras équipé des moyens de projection et non selon une trajectoire perpendiculaire à la face interne dudit bras en direction de la face interne du bras opposé.

2. Appareil de coiffure (1) selon la revendication 1, dans lequel le premier bras (5) comprend une première chambre de vaporisation (11) et dans lequel le dispositif de projection de vapeur comprend des premiers moyens de projection de vapeur (12) configurés sur la face interne (14) du premier bras (5) entre un bord (9a) de la surface (9) dudit premier bras et un bord (14a) dudit premier bras pour être raccordés à la chambre de vaporisation, lesdits moyens de projection étant inclinés vers ledit bord (14a) du premier bras (5).

3. Appareil de coiffure (1) selon la revendication 2, dans lequel le second bras (6) comprend une seconde chambre de vaporisation et dans lequel le dispositif de projection de vapeur comprend des seconds moyens de projection de vapeur (16) configurés sur la face interne (17) du second bras pour être raccordés à la seconde chambre de vaporisation.

4. Appareil de coiffure (1) selon la revendication 2, dans lequel un système de transfert (15) de la vapeur est agencé entre la première chambre de vaporisation (11) et le second bras (6), le dispositif de projection de vapeur comprenant des seconds moyens de projection de vapeur (16) configurés sur la face interne (17) du second bras pour être raccordés au système de transfert.

5. Appareil de coiffure (1) selon l'une des revendications 3 ou 4, dans lequel les seconds moyens de projection de vapeur (16) sont configurés entre le bord (8a) de la surface (8) du second bras (6) et un bord (17a) du second bras et présentent une inclinaison vers ledit bord (17a) du second bras.

6. Appareil de coiffure (1) selon la revendication 1, dans lequel le premier bras (5) comprend une première chambre de vaporisation (11) et dans lequel le dispositif de projection de vapeur comprend des premiers moyens de projection de vapeur (12) configurés sur la face interne (14) du premier bras pour être raccordés à la chambre de vaporisation, un système de transfert (15) de la vapeur étant agencé entre la première chambre de vaporisation et le second bras (6), le dispositif de projection de vapeur comprenant des seconds moyens de projection de vapeur (16) configurés sur la face interne (17) du second bras entre un bord (8a) de la surface (8) du second bras et un bord (17a) dudit second bras et présentant une inclinaison vers ledit bord (17a) du second bras.

7. Appareil de coiffure (1) selon l'une des revendications 4 ou 6, dans lequel le système de transfert comprend une première portion de conduit (15a) configurée sur le premier bras (5) pour être raccordée à la chambre de vaporisation (11) et une seconde portion de conduit (15b) configurée sur le second bras (6) pour être raccordée aux seconds moyens de projection (16), lesdites première et seconde portions de conduit étant configurées pour communiquer entre elles lors de la fermeture de la pince et constituer un conduit (15).

8. Appareil de coiffure (1) selon la revendication 7, dans lequel la première portion de conduit comprend une extrémité mâle et la seconde portion de conduit comprend une extrémité femelle, lesdites extrémités mâle et femelle étant configurées pour s'emboîter l'une dans l'autre lors de la fermeture de la pince.

9. Appareil de coiffure (1) selon la revendication 1, dans lequel le premier bras (5) comprend une chambre de vaporisation (11) et dans lequel le dispositif de projection de vapeur comprend des premiers moyens de projection de vapeur (12') configurés sur la face interne (14) du premier bras entre un bord (9a) de la surface (9) et un bord (14a) dudit premier bras pour projeter la vapeur en direction de la face interne (17) du second bras (6) dans une zone située entre un bord (8a) de la surface (8) du second bras et le bord (17a) dudit second bras, ledit dispositif de projection de vapeur comprenant un déflecteur (22) configuré dans ladite zone du second bras (6) pour renvoyer la vapeur provenant des premiers moyens de projection (12'), vers l'extérieur de la face interne (17) du second bras (6) avec une inclinaison vers le bord (17a) dudit second bras.

10. Appareil de coiffure (1) selon la revendication 9, lequel comprend des moyens (26, 30) configurés pour faciliter la projection de vapeur au travers de la mèche de cheveux du premier bras (5) vers le déflecteur (22).

11. Appareil de coiffure (1) selon la revendication 10, dans lequel le premier bras comprend des dents (26) qui sont munies chacune d'au moins un orifice de projection (27) de la vapeur en direction du déflecteur (22), lesdites dents étant raccordées à la chambre de vaporisation.

12. Appareil de coiffure (1) selon la revendication 9, dans lequel le bord externe longitudinal (22a) du déflecteur (22) présente la forme d'un peigne (30).

13. Appareil de coiffure (1) selon l'une des revendications 9 à 12, dans lequel le déflecteur (22) a la forme d'une cuvette qui présente une section transversale en goutte d'eau.

14. Appareil de coiffure (1) selon l'une des revendications 2 à 13, dans lequel les moyens de projection sont constitué d'une rampe de buses (20, 21) ou d'une fente (13).

15. Appareil de coiffure (1) selon l'une des revendications 1 à 14, où les surfaces (8,9) sont configurées pour permettre le lissage, le bouclage et/ou le gaufrage des cheveux.

## Patentansprüche

1. Frisiergerät (1), umfassend eine tragbare Behandlungseinheit (2), die so ausgebildet ist, dass sie mindestens Wasserdampf auf die Haare sprüht, wobei die tragbare Behandlungseinheit zwei Arme (5, 6) umfasst, die so ausgebildet sind, dass sie eine Klemme bilden, die mit zwei gegenüberliegenden Oberflächen (8, 9) ausgestattet ist, die gleichzeitig das Einklemmen einer Haarsträhne ermöglichen,
**dadurch gekennzeichnet, dass** es eine Vorrichtung zum Sprühen von Dampf umfasst, die ausgebildet ist, um Dampf nach außen von der Innenseite (14, 17) von mindestens einem der zwei Arme zwischen einer Kante (8a, 9a) der Oberfläche und einer Kante (14a, 17a) des Arms zu sprühen, wobei die Vorrichtung zum Sprühen von Dampf eine Neigung in Richtung der Kante (14a, 17a) des Arms aufweist,
wobei das Sprühen von Dampf mit einer Neigung nach außen von dem Arm, der mit Sprühmitteln ausgestattet ist, und nicht entlang einer Bahn bewirkt wird, die zu der Innenseite des Arms in Richtung der Innenseite des gegenüberliegenden Arms senkrecht ist.

2. Frisiergerät (1) nach Anspruch 1, wobei der erste Arm (5) eine erste Verdampfungskammer (11) umfasst, und wobei die Vorrichtung zum Sprühen von Dampf erste Dampfsprühmittel (12) umfasst, die an der Innenseite (14) des ersten Arms (5) zwischen einer Kante (9a) der Oberfläche (9) des ersten Arms und einer Kante (14a) des ersten Arms ausgebildet sind, um an der Verdampfungskammer angeschlossen zu werden, wobei die Dampfsprühmittel in Richtung der Kante (14a) des ersten Arms (5) geneigt sind.

3. Frisiergerät (1) nach Anspruch 2, wobei der zweite Arm (6) eine zweite Verdampfungskammer umfasst, und wobei die Vorrichtung zum Sprühen von Dampf zweite Dampfsprühmittel (16) umfasst, die an der Innenseite (17) des zweiten Arms ausgebildet sind, um an die zweite Verdampfungskammer angeschlossen zu werden.

4. Frisiergerät (1) nach Anspruch 2, wobei ein Dampftransfersystem (15) zwischen der ersten Verdampfungskammer (11) und dem zweiten Arm (6) angeordnet ist, wobei die Vorrichtung zum Sprühen von Dampf Dampfsprühmittel (16) umfasst, die an der Innenseite (17) des zweiten Arms ausgebildet sind, um an das Transfersystem angeschlossen zu werden.

5. Frisiergerät (1) nach einem der Ansprüche 3 oder 4, wobei die zweiten Dampfsprühmittel (16) zwischen der Kante (8a) der Oberfläche (8) des zweiten Arms (6) und einer Kante (17a) des zweiten Arms ausgebildet sind und eine Neigung zu der Kante (17a) des zweiten Arms aufweisen.

6. Frisiergerät (1) nach Anspruch 1, wobei der erste Arm (5) eine erste Verdampfungskammer (11) umfasst, und wobei die Vorrichtung zum Sprühen von Dampf erste Dampfsprühmittel (12) umfasst, die an der Innenseite (14) des ersten Arms ausgebildet sind, um an die Verdampfungskammer angeschlossen zu werden, wobei ein Dampftransfersystem (15) zwischen der ersten Verdampfungskammer und dem zweiten Arm (6) angeordnet ist, wobei die Vorrichtung zum Sprühen von Dampf zweite Dampfsprühmittel (16) umfasst, die an der Innenseite (17) des zweiten Arms zwischen einer Kante (8a) der Oberfläche (8) des zweiten Arms und einer Kante (17a) des zweiten Arms angeordnet sind und eine Neigung in Richtung der Kante (17a) des zweiten Arms aufweisen.

7. Frisiergerät (1) nach einem der Ansprüche 4 oder 6, wobei das Transfersystem einen ersten Leitungsabschnitt (15a), der an dem ersten Arm (5) ausgebildet ist, um an der Verdampfungskammer (11) angeschlossen zu werden, und einen zweiten Leitungsabschnitt (15b) umfasst, der an dem zweiten Arm (6) ausgebildet ist, um an den zweiten Sprühmitteln (16) angeschlossen zu werden, wobei der erste und der zweite Leitungsabschnitt so ausgebildet sind, dass sie beim Schließen der Klemme miteinander verbunden sind und eine Leitung (15) bilden.

8. Frisiergerät (1) nach Anspruch 7, wobei der erste Leitungsabschnitt ein männliches Ende umfasst, und der zweite Leitungsabschnitt ein weibliches Ende umfasst, wobei das männliche und das weibliche Ende so ausgebildet sind, dass sie beim Schließen der Klemme ineinander passen.

9. Frisiergerät (1) nach Anspruch 1, wobei der erste Arm (5) eine Verdampfungskammer (11) umfasst, und wobei die Vorrichtung zum Sprühen von Dampf erste Dampfsprühmittel (12') aufweist, die an der Innenseite (14) des ersten Arms zwischen einer Kante (9a) der Oberfläche (9) und einer Kante (14a) des ersten Arms ausgebildet sind, um Dampf in Richtung der Innenseite (17) des zweiten Arms (6) in einen Bereich zu sprühen, der sich zwischen einer Kante (8a) der Oberfläche (8) des zweiten Arms und der Kante (17a) des zweiten Arms befindet, wobei die Vorrichtung zum Sprühen von Dampf einen Abweiser (22) umfasst, der in dem Bereich des zweiten Arms (6) ausgebildet ist, um Dampf, der von den ersten Dampfsprühmitteln (12') kommt, nach außen von der Innenseite (17) des zweiten Arms (6) mit einer Neigung zu der Kante (17a) des zweiten Arms zurückzuführen.

10. Frisiergerät (1) nach Anspruch 9, das Mittel (26, 30) umfasst, die so ausgebildet sind, dass sie das Sprühen von Dampf durch die Haarsträhne von dem ersten Arm (5) zu dem Abweiser (22) erleichtern.

11. Frisiergerät (1) nach Anspruch 10, wobei der erste Arm Zähne (26) aufweist, die jeweils mit mindestens einer Öffnung zum Sprühen (27) von Dampf in Richtung des Abweisers (22) ausgestattet sind, wobei die Zähne an die Dampfkammer angeschlossen sind.

12. Frisiergerät (1) nach Anspruch 9, wobei die äußere Längskante (22a) des Abweisers (22) die Form eines Kamms (30) aufweist.

13. Frisiergerät (1) nach einem der Ansprüche 9 bis 12, wobei der Abweiser (22) die Form einer Schüssel hat, die einen Querschnitt wie ein Wassertropfen aufweist.

14. Frisiergerät (1) nach einem der Ansprüche 2 bis 13, wobei die Sprühmittel aus einer Leiste mit Düsen (20, 21) oder einem Schlitz (13) bestehen.

15. Frisiergerät (1) nach einem der Ansprüche 1 bis 14, wobei die Oberflächen (8, 9) ausgebildet sind, um das Glätten, das Locken und / oder das Gaufrieren der Haare zu ermöglichen.

## Claims

1. Hairdressing appliance (1) comprising a portable treatment unit (2) designed to at least project steam onto the hair, the portable treatment unit comprising two arms (5, 6) designed to form tongs provided with two surfaces (8, 9) arranged facing each other which together allow a strand of hair to be tonged,
**characterised in that** it comprises a steam projection device designed to project steam towards the exterior of the inner face (14, 17) of at least one of the two arms, between an edge (8a, 9a) of the surface and an edge (14a, 17a) of said arm, said steam projection device having an inclination towards said edge (14a, 17a) of the arm, the projection of steam being performed with an inclination towards the outside of the arm provided with projection means and not according to a trajectory perpendicular to the inner face of said arm in the direction of the inner face of the opposite arm.

2. Hairdressing appliance (1) according to claim 1, wherein the first arm (5) comprises a first steam chamber (11) and wherein the steam projection device comprises first steam projection means (12) formed on the inner face (14) of the first arm (5) between an edge (9a) of the surface (9) of said first arm and an edge (14a) of said first arm to be connected to the steam chamber, said projection means being inclined towards said edge (14a) of the first arm (5).

3. Hairdressing appliance (1) according to claim 2, wherein the second arm (6) comprises a second steam chamber and wherein the steam projection device comprises second steam projection means (16) formed on the inner face (17) of the second arm to be connected to the second steam chamber.

4. Hairdressing appliance (1) according to claim 2, wherein a steam transfer system (15) is arranged between the first steam chamber (11) and the second arm (6), the steam projection device comprising second steam projection means (16) configured on the inner face (17) of the second arm to be connected to the transfer system.

5. Hairdressing appliance (1) according to any of claims 3 or 4, wherein the second steam projection means (16) are formed between the edge (8a) of the surface (8) of the second arm (6) and an edge (17a) of the second arm and have an inclination towards said edge (17a) of the second arm.

6. Hairdressing appliance (1) according to claim 1, wherein the first arm (5) comprises a first steam chamber (11) and wherein the steam projection device comprises first steam projection means (12) formed on the inner face (14) of the first arm to be connected to the steam chamber, a steam transfer system (15) being arranged between the first steam chamber and the second arm (6), the steam projection device comprising second steam projection means (16) formed on the inner face (17) of the second arm between an edge (8a) of the surface (8) of the second arm and an edge (17a) of said second arm and having an inclination towards said edge (17a) of the second arm.

7. Hairdressing appliance (1) according to any of claims 4 or 6, wherein the transfer system comprises a first portion of pipe (15a) formed on the first arm (5) to be connected to the steam chamber (11) and a second portion of pipe (15b) formed on the second arm (6) to be connected to second projection means (16), said first and second portions of pipe being configured to communicate between each other on the closure of the tongs and form a pipe (15).

8. Hairdressing appliance (1) according to claim 7, wherein the first portion of pipe comprises a male end and the second portion of pipe comprises a female end, said male and female ends being configured to slot together on the closure of the tongs.

9. Hairdressing appliance (1) according to claim 1, wherein the first arm (5) comprises a steam chamber (11) and wherein the steam projection device comprises first steam projection means (12') formed on the inner face (14) of the first arm between an edge (9a) of the surface (9) and an edge (14a) of said first arm for projecting the steam in the direction of the inner face (17) of the second arm (6) in an area located between an edge (8a) of the surface (8) of the second arm and the edge (17a) of said second arm, said steam projection device comprising a deflector (22) formed in said area of the second arm (6) to send the steam coming from the first projecting means (12'), towards the exterior of the inner face (17) of the second arm (6) with an inclination towards the edge (17a) of said second arm.

10. Hairdressing appliance (1) according to claim 9, which comprises means (26, 30) configured to facilitate the projection of steam through the strand of hair from the first arm (5) towards the deflector (22).

11. Hairdressing appliance (1) according to claim 10, wherein the first arm comprises teeth (26) which are each provided with at least one steam projection opening (27) in the direction of the deflector (22), said teeth being connected to the steam chamber.

12. Hairdressing appliance (1) according to claim 9, wherein the external longitudinal edge (22a) of the deflector (22) has the form of a comb (30).

13. Hairdressing appliance (1) according to any of claims 9 to 12, wherein the deflector (22) has the form of a hollow which has a cross-section in the form of a droplet of water.

14. Hairdressing appliance (1) according to any of claims 2 to 13, wherein the projection means are formed by a set of nozzles (20, 21) or a slot (13).

15. Hairdressing appliance (1) according to any of claims 1 to 14, where the surfaces (8, 9) are configured to enable the smoothing, curling and/or crimping of hair.
